# EUROPÄISCHE PATENTSCHRIFT

(11) **EP 0 951 227 B1**
(45) Veröffentlichungstag und Bekanntmachung des Hinweises auf die Patenterteilung: **28.05.2003**
(21) Anmeldenummer: 98940091.6
(22) Anmeldetag: 25.06.1998
(51) Int. Cl.: A47C 17/13

(54) **UMWANDELBARES SITZ-LIEGEMÖBEL**
CONVERTIBLE FURNITURE FOR SITTING OR LYING DOWN
CANAPE-LIT

(30) Priorität: 04.11.1997 DE 19748609
(43) Veröffentlichungstag der Anmeldung: 27.10.1999
(73) Patentinhaber: Sedac-Mecobel N.V.S.A., 8569 Wevelgem (BE)
(72) Erfinder: WERNER, Heinrich, D-33165 Lichtenau (DE)
(74) Vertreter: Hanewinkel, Lorenz, Dipl.-Phys.
(86) Internationale Anmeldenummer: EP9803971
(87) Internationale Veröffentlichungsnummer: WO99022625

(56) Entgegenhaltungen:
- EP-A- 0 645 109
- CH-A- 270 207
- DE-A- 19 605 309
- DE-U- 9 216 010
- FR-A- 2 382 876
- US-A- 4 086 671

## Beschreibung

Die Erfindung bezieht sich auf ein umwandelbares Sitz-Liegemöbel nach dem Oberbegriff des Patentanspruches 1, vgl. FR-A-2 382 876.

Ein umwandelbares Sitz-Liegemöbel gemäß der DE 196 05 309 hat ein mehrteiliges, einen Kopfteilrahmen, einen Mittelteilrahmen und einen Fußteilrahmen aufweisenden, zu einem Sitz- und Bettgestell umwandelbares Untergestell und darauf liegende, eine Sitzfläche und Rückenlehne sowie eine Liegefläche bildenden Polsterauflagen. Der Kopfteilrahmen ist zwischen zwei Standelemente bildenden Seitenteilen befestigt und der Mittelteilrahmen ist als Unterrahmen und der Fußteilrahmen als Oberrahmen ausgebildet. Der Unter- und Oberrahmen werden zum Sitzgestell zusammen- und unter und über den Kopfteilrahmen geschoben und zum Bettgestell auseinander und vom Kopfteilrahmen abgezogen. Die Unter- und Oberrahmen sind mittels Rollenführungen gegeneinander und gegenüber dem Kopfteilrahmen verschiebegeführt.

Ein umwandelbares Sitz- und Liegemöbel gemäß EP 0 645 109, insbesondere Bettsofa weist mehrere für eine Sitz- und Liegenutzung gegeneinander bewegbare Polsterteile (Kopf-, Mittel- und Fußteil), einen Bettkasten und eine Rückenlehne auf. Das Kopfteil hat einen Federkern und ist in der aufeinanderliegenden Sitzstellung von Mittel- und Fußteil in die Rückenlehne eingefahren und in der Liegestellung aus der Rückenlehne herausgezogen, so daß es mit Mittel- und Fußteil in einer verlängerten Ebene liegt.

Die bekannten Ausziehtechniken für derartige umwandelbare Sitz-Liegemöbel haben entweder eine große Gesamttiefe oder lassen sich nicht bodenfrei ausgestalten.

Der Einbau in Eckgarnituren (Wohnlandschaften) ist deshalb ohne Maßänderungen nicht möglich.

Ferner ist bei derartigen Sitz-Liegemöbeln nachteilig, daß das Fußteil im ausgezogenen Zustand über das Mittenteil und somit nur mittelbar am Boden abgestützt ist. In diesem Bereich treten daher häufig Instabilitäten auf und Führungen für das Fußteil und/oder Mittenteil werden stark beansprucht bzw. mit der Zeit zerstört.

Aufgabe der Erfindung ist es, für ein umwandelbares Sitz-Liegemöbel ein einfach aufgebautes Auszugssystem zu schaffen, wobei insbesondere das Fußteil stabiler als bisher auf dem Boden abgestützt sein soll, um die Führungen für das Fußteil und das Mittenteil zu entlasten.

Diese Aufgabe wird erfindungsgemäß durch die kennzeichnenden Merkmale des Patentanspruches gelöst.

Die sich daran anschließenden Unteransprüche beinhalten Gestaltungsmerkmale, welche vorteilhafte und förderliche Weiterbildungen der Aufgabenlösung darstellen.

Das erfindungsgemäße umwandelbare Sitz-Liegemöbel in seiner dreiteiligen Ausführung ist mit einem einfach aufgebauten, kostengünstig herstellbaren, leicht zu handhabenden und sicher wirkenden Auszugssystem ausgestattet, welches sowohl bei bodennaher als auch bodenfreier Möbelausbildung ohne Maßänderung einen problemlosen Einbau mit geringer Gesamttiefe unter Berücksichtigung der ausreichenden Sitztiefe ermöglicht.

Durch dieses besondere neue Auszugssystem können bestehende Wohnlandschaften (Eckgarnituren) ohne weiteres umgerüstet werden und dabei wird eine geringe Gesamttiefe bei ausreichender Sitztiefe erreicht.

Dieses Auszugssystem hat äußerst einfache Funktionsmerkmale in Form von Leisten, Rollen, Nuten, Stoppern und Hebe- und Rasthaken und ergibt dabei eine optimale Auszugs-Verschiebung und -Begrenzung sowie eine ebenso optimale Einschub-Ausführung.

Dieses umwandelbare Sitz-Liegemöbel läßt sich sowohl mit als auch ohne Armlehnen ausrüsten.

Ein weiterer Vorteil der Erfindung wird in dem bodenfreien Aufbau des Sitz-Liegemöbels gesehen, bei dem die Füße in feste Standfüße und Rollenfüße geteilt sind und diese Fußteile im eingeschobenen Zustand eine Einheit bilden. Das Sitz-Liegemöbel ist im wesentlichen aus Holz bzw. Holzwerkstoff hergestellt, somit umweltfreundlich und preisgünstig sowie für ein evtl. Recyclen günstig geeignet.

Das Auszugssystem läßt sich auch komplett aus Metall (Vierkantrohren) herstellen; hierbei sind die Metallrahmen mit Federholzleisten, Gurten, Tüchern oder Stahlfedernetzen ausgestattet.

Anhand der Zeichnungen wird nachfolgend ein Ausführungsbeispiel der Erfindung in Variation näher erläutert. Es zeigt:
- Fig. 1 und 2: Perspektiven eines umwandelbaren, bodennahen Sitz-Liegemöbels in er zusammengeschobenen Couchstellung (Fig. 1) und in der ausgezogenen Schlafsofastellung (Fig. 2),
- Fig. 3 und 4: Perspektiven eines umwandelbaren, von Stand- und Rollenfüßen getragenen bodenfreien Sitz-Liegemöbels in der eingeschobenen Couchstellung (Fig. 3) und in der ausgezogenen Schlafsofastellung (Fig. 4),
- Fig. 5: eine schematische Seitenansicht des aus Kopfteil, Mittenteil und Fußteil gebildeten Sitz-Liegemöbels in ausgezogener Liegestellung,
- Fig. 6: eine Perspektive der drei Möbel-Bauteile im auseinandergezogenen (auseinandergenommenen) Zustand,
- Fig. 7: eine schematische Seitenansicht des aus Kopftteil, Mittenteil und Fußteil gebildeten Sitz-Liegemöbels in weiterer Ausführung und ausgezogener Liegestellung,
- Fig. 8: eine Perspektive der drei Möbelteile gem. Figur 7 in auseinandergenommenem Zustand.

Das umwandelbare Sitz-Liegemöbel hat ein mehrteiliges, ein Kopfteil (1), ein Mittenteil (2) und ein Fußteil (3) aufweisendes Untergestell, auf dem eine Sitzfläche mit Rückenlehne und eine Liegefläche bildende Polsterelemente (4, 5, 6) angeordnet sind.

Das Kopfteil (1) ist in bevorzugter Weise von einem Bettkasten (1) mit feststehender, aufrechter Rückenplatte (7), das Mittenteil (2) von einem Lattenrostrahmen (2) und das Fußteil (3) von einem kastenartigen Auszugswagen (3) gebildet; in der zusammengeschobenen Sitzmöbelstellung liegt der Lattenrostrahmen (2) auf dem Bettkasten (1) auf und der Auszugswagen (3) übergreift oben und außen das Mittenteil (2) und den Bettkasten (1), so daß alle drei Gestellteile (1, 2, 3) in- und übereinandergeschoben sind.

Das Mittenteil (2) begrenzt die ausgezogene Liegemöbelstellung durch mit dem Bettkasten (1) und dem Auszugswagen (3) zusammenwirkende Anschläge (9, 11, 12, 14).

Der Bettkasten (1) mit der Rückenplatte (7), der Lattenrostrahmen (2) und der Auszugswagen (3) bilden ein Auszugsgestell aus Holz oder Holzwerkstoff oder Metall.

Das Kopfteil (1) weist an seinen beiden Stirnseiten je ein Seitenteil (8) -Seitenplatte- mit obenseitiger, in Kopfteiltiefe verlaufender Gleitkante (8a) und am Frontende je eine außenseitige Arretierungsrolle (9) auf; das Seitenteil (8) ist bei der Bettkastenausführung von den beiden Stirnwänden des Bettkastens (1) gebildet.

Das rahmenförmige Mittenteil (2) liegt auf den beiden Seitenteil-Gleitkanten (8a) verschiebbar auf und übergreift mit je einer stirnseitigen, in Mittenteiltiefe verlaufenden Seitenführungsleiste (10) das Seitenteil (8) außenseitig.

Jede der beiden Seitenführungsleisten (10) hat am kopfteilseitigen Längenende ein Hakenteil (11) als mit der kopfteilseitigen Arretierungsrolle (9) beim Abziehen und Einschieben zusammenwirkendes Hebe- und Rastelement.

Das Mittenteil (2) läuft verschiebegeführt mit je einer seitlichen, am fußteilseitigen Längenende angeordneten Laufrolle (12) in innenseitigen Führungsnuten (13) des Fußteiles (3).

Die Führungsnuten (13) des Fußteiles (3) haben einen mit den Laufrollen (12) des Mittenteiles (2) zusammenwirkenden, die ausgezogene Stellung (Auszugsgröße) von Mitten- und Fußteil (2, 3) gegenüber dem Kopfteil (1) begrenzenden Anschlag (14) und eine mit den kopfteilseitigen Arretierungsrollen (9) im eingeschobenen Sitzmöbelzustand zusammenwirkende Raste(15), durch die ein ungewolltes Ausziehen oder unbeabsichtigtes Herausrutschen des Fußteiles (3) verhindert wird.

Der Lattenrostrahmen (2) setzt sich aus zwei die Sitz-Liegemöbelbreite einnehmende Längsleisten (2a), zwei in Sitzmöbeltiefe verlaufende Rahmenleisten (2b) und zwischen den Längsleisten (2a) eingespannten Federholzleisten (2c) zusammen; die Seitenführungsleisten (10) sind an den Rahmenleisten (2b) über diese nach unten überstehend befestigt. Der Lattenrostrahmen (2) ist mit seinen Rahmenleisten (2b) auf den Seitenteil-Gleitkanten (8a) verschiebbar gelagert und die Seitenführungsleisten (10) greifen neben den Gleitkanten (8a) nach unten außen über die Seitenteile (8).

Die beiden Seitenführungsleisten (10) ragen mit ihren ein Leistenende ergebenden Hakenteilen (11) über den Lattenrostrahmen (2) in Richtung Kopfteil (1) hinaus und sind mit ihrem anderen Leistenende gegenüber dem fußteilseitigen Ende des Lattenrostrahmens (2) zurückversetzt und dort ist am Lattenrostrahmen (2) jeweils eine seitliche Laufrolle (12) drehbar gelagert.

Das Hebe- und Rasthakenteil (11) der beiden Seitenführungsleisten (10) hat einen nach unten gerichteten, in der ausgezogenen Stellung des Lattenrostrahmens (2) über und hinter die Arretierungsrolle (9) greifenden Hakensteg (11a) und eine schräg und/oder bogenförmig von unten nach oben zum Hakensteg (11a) verlaufende, mit dem Hakensteg (11a) eine Einlegemulde (11b) bildende Auflauffläche (11c) zum Heben und Absenken des Lattenrostrahmens (2) gegenüber dem Kopfteil (1).

Die beiden Arretierungsrollen (9) sind gegenüber den Seitenteil-Gleitkanten (8a) nach unten versetzt an ihrem Seitenteil (8) angeordnet.

Der Auszugsbegrenzungsanschlag (14) in jeder Führungsnut (13) des Fußteiles (3) ist von einem in dem Lattenrostrahmen (2) benachbarten Nutende eingesetzten Stoppklotz (14) und die Raste (15) von einem im anderen Nut-Endbereich unter der Nut (13) angeordneten Sperrkeil (15) gebildet.

Das bettkastenförmige Kopfteil (1) weist einen in Scharnieren (16) zum Bettkastenauszug höhenverschwenkbaren und in der Nutzstellung auf einem an den Seitenteilen (8) festgelegten Auflagern (17) aufliegenden Lattenrostrahmen (18) auf; an dem Bettkasten (1) ist eine schräg nach oben und hinten gerichtete, feste aufrechte Rückenplatte (7) und an den Seitenteilen (8) sind Armteilbefestigungen (19) in Form von Leisten o. dgl. bei der Ausführung als Möbel mit Armlehnen (20) angebracht.

Bei der Ausführung ohne Armlehnen (20) entfallen die Armteilbefestigungen (19) und auch hat das Fußteil (3) dann keine Aussparungen (21) in seinen stirnseitigen Seitenwänden (3a), die beim Zusammenschieben dann zwischen Kopfteil (1) und den Armlehnen (20) die Armteilbefestigungen (19) übergreifen.

Weiterhin läßt sich das Kopfteil (1) von einem von Füßen getragenen Kopfteilrahmen mit fester aufrechter Rückenplatte (7), beidseitigen Seitenteilen (8), welche dann in Leistenform ausgebildet sind, und mit/ohne Armteilbefestigungen (19) bilden.

An der Rückenplatte (7) kann obenendig ein Keilteil (7a) zur schrägen Anlage des lose auf die Sitzpolster (4, 5) auflegbaren Rückenlehnenpolsters (6) angebracht sein; dieses Rückenlehnenpolster (6) bildet bei der Liegemöbelfunktion ein Kopfpolster. Die beiden Polsterauflagen (4, 5) sind durch ein Stoffscharnier (28) o. dgl. miteinander klappbar (aufeinander- und auseinander schwenkbar) verbunden. Das wagenförmige Fußteil (3) kann mit einem Lattenrostrahmen oder einer Polster-Auflageplatte (3b) und mit/ohne seitliche die Armteilbefestigungen (19) übergreifende Armlehnenaussparungen (21) ausgestattet sein.

Die die Armlehnenaussparung (21) aufweisenden Seitenteile (3a) des Fußteiles (3) sind unter der Aussparung (21) auf der gesamten Seitenteiltiefe durch ein Metallprofil (22), wie U-Profil, verstärkt ausgebildet (Fig. 4).

Das Kopfteil (1) gem. Fig. 1 und 2 ist bodennah ausgeführt.

Das Sitz-Liegemöbel ist von mehrteiligen, insbesondere zweiteiligen Füßen (gem. Fig. 3 und 4) getragen und dabei sind am Kopfteil (1) oder an den Armteilen (20) feststehende Standfüße (23, 24) und am ausziehbaren Fußteil (3) Rollenfüße (25, 26) angeordnet, wobei in der eingeschobenen Fußteilstellung die zusammenkommenden, neben und/oder hintereinander liegenden Rollen- und Standfüße (23/25, 24/26) eine Fußeinheit bilden.

In der zusammengeschobenen Sitzmöbelstellung stehen die in Einschubrichtung vorderen Rollenfüße (25) des Fußteiles (3) neben oder vor den hinteren Standfüßen (23) und die hinteren Rollenfüße (26) des Fußteiles (3) vor oder neben den vorderen Standfüßen (24) des Kopfteiles (1) und die vordere Stand-Rollenfuß-Einheit (24,26) wird durch ein am Rollenfuß (26) vorgesehenes Blendprofil (27) front- und stirnseitig überdeckt, welches als Winkel- oder U-Profil (Fig. 4) ausgebildet ist.

Im eingeschobenen Sitzmöbelzustand liegt der mittige Lattenrostrahmen (2) auf den Gleitkanten (8a) auf dem Kopfteil (1) auf und das Fußteil (3) ist über das Kopfteil (1) und das daraufliegende Mittenteil (2) eingeschoben, wobei die Seitenteile (3a) die Seitenführungsleisten (10) des Mittenteiles (2) und die Seitenteile (8) des Kopfteiles (1) außenseitig übergreifen und dabei bei der Anordnung von Armlehnen (20) zwischen diesem und dem Kopfteil (1) liegen.

Beim Ausziehen wird das wagenartige Fußteil (3) mit seinen Führungsnuten (13) vom Mittenteil (2) abgezogen und nimmt dann das Mittenteil (2) soweit mit, bis der Stopper (14) hinter der Laufrolle (12) anschlägt und der Haken (11) über die Arretierungsrolle (9) verrastet.

Der Lattenrostrahmen (2) gleitet dabei auf den Seitenteil-Gleitkanten (8a) und die Seitenführungleisten (10) geben unter außenseitiger Anlage an den Seitenteilen (8) die Seitenführung.

Der Lattenrostrahmen (2) senkt beim Erreichen der Arretierungsrolle (9) ab und über- und hintergreift auszugsgesichert die Arretierungsrolle (9).

Nun liegt der Lattenrostrahmen (2) zum Kopfteil (1) leicht nach unten geneigt, was durch das Absenken (Verrasten) entsteht und in der waagerechten Liegefläche durch die keilartig ausgebildete Polsterauflage (5) ausgeglichen wird.

Beim Einschieben wird der Lattenrostrahmen (2) durch seine Auflauffläche (11c) über die Arretierungsrolle (9) nach oben angehoben, so daß er dann in horizontaler Ebene liegend auf den Seitenteil-Gleitkanten (8a) eingeschoben werden kann und dabei störungsfrei (mit ausreichendem Abstand) über den Lattenrostrahmen (18) des Kopfteiles (1) geschoben werden kann.

Das Fußteil (3) verrastet automatisch mit seinem Sperrkeil (15) hinter der Arretierungsrolle (9) und ist dadurch gegen ungewolltes oder unbeabsichtigtes Ausziehen gesichert; zum Ausziehen muß das Fußteil (3) leicht angehoben werden, so daß der Sperrkeil (15) über die Rolle (9) weggezogen werden kann.

Gemäß der Sitz-Liegemöbelvariante nach Fig. 7 und 8 werden für gleiche Bauteile die gleichen Bezugszahlen verwendet und hier sind das Kopfteil (1) und das Fußteil (3) jeweils von einem Gestell aus Vierkantrohren aus Metall und das Mittenteil (2) von einem Rahmen aus Vierkantrohren aus Metall gebildet.

Das gestellförmige Kopfteil (1) weist an seinen beiden Stirnseiten je eine bodenfreie, von einem kopfstehenden, Standfüße (31) bildenden U gebildete Seitenkonsole (30) mit zwei parallel übereinander liegenden Laufflächen (32, 33) für das Mitten- und Fußteil (2, 3) auf.

Das gestellförmige Fußteil (3) besitzt an seinen beiden Stirnseiten je eine von Rollenfüßen (25, 26) getragene, C-förmige und mit der C-Öffnung zum Kopfteil (1) zeigende Seitenkonsole (3, 4) mit einer im Querschnitt C-förmigen, oben liegenden Führungsschiene (35).

Das rahmenförmige Mittenteil (2) hat an seinen beiden stirnseitigen Rahmenrohren (36) kopfteilseitig jeweils eine sich auf einer Lauffläche (32) der Kopfteil-Seitenkonsole (30) abstützende Laufrolle (37) und fußteilseitig jeweils eine in der Fußteil-Führungsschiene (35) laufende Laufrolle (38).

Die Lauffläche (32) für das Mittenteil (2) zeigt eine Einlaufmulde (32a) für die Mittenteil-Laufrolle (37) und die Lauffläche (33) für das Fußteil (3) einen Einrastschlitz (39) für eine Raste (40) des Fußteiles (3) als Verschiebebegrenzungen.

Der obenliegende U-Steg (33) der Kopfteil-Seitenkonsole (30) bildet die Lauffläche (33) für eine Seitenführungsrolle (41) des obenliegenden C-Schenkels (34a) der Fußteil-Seitenkonsole (34) und für eine Seitenführungsrolle (42) des Mittenteiles (2); unter diese Lauffläche (33) ist im Abstand ein die zweite Lauffläche (32) bildendes Konsolenrohr (32) für die Laufrolle (37) des Mittenteiles (2) angeordnet und zwischen den Standfüßen (31) befestigt. Im obenliegenden U-Steg (33) ist im dem Mittenteil (2) benachbarten Längenende der Einrastschlitz (39) für die unter der C-Führungsschiene (34a) des Fußteiles (3) vorgesehene, im freien Längenende des C-Schenkels (34a) liegende, keilförmige Raste (40) und mittenteilseitig in dem Konsolenrohr (32) eine nach unten gerichtete Abbiegung als Einlaufmulde (32a) für die Mittenteil-Laufrolle (37) vorgesehen. Die abgebogene Einlaufmulde (32a) schließt sich an den mittenteilseitigen Standfuß (31) des Kopfteiles (1) an. Das mit seiner Laufrolle (37) im ausgezogenen Zustand in die Mulde (32a) eingefahrene Mittenteil (2) ist dabei kopfteilseitig nach unten abgesenkt und liegt zwischen Kopf- und Fußteil (1, 3) schräg, wodurch das daraufliegende keilförmige Polster (5) ausgeglichen wird und mit den beiden anderen Polstern (4, 6) in einer horizontalen Ebene liegt (Fig. 7).

An den Seitenkonsolen (30) des Kopfteiles (1) ist in den in Mittenteil-Einschieberichtung (A) hinteren Eckbereichen je ein winkelförmiges Befestigungsteil (43) für eine Armteilund Rückenplattenbefestigung festgelegt, welches gleichzeitig eine Einschiebebegrenzung für das Mittenteil (2) bildet. In der C-förmigen Fußteil-Führungsschiene (35) ist im mittenteilseitigen Längenende ein Stopper (44) für die Laufrolle (38) des Mittenteiles (2) als Auszugsbegrenzung vorgesehen.

Das Kopfteil (1) ist mit einem hochklappbaren Lattenrostrahmen (45) ausgestattet und kann mit einem darunter angeordneten Bettkastenkorb (46) ausgerüstet sein. Das Mittenteil (2) ist von einem Lattenrostrahmen gebildet und das Fußteil (3) zeigt ebenfalls einen Lattenrostrahmen (47).

Bei der Ausführung nach Fig. 7 und 8 liegt im zusammengeschobenen Zustand das Mittenteil (2) zwischen den Seitenkonsolen (30) des Kopfteiles (1) und mit der Laufrolle (37) vor dem Befestigungsteil (43) und das Fußteil (3) außen um das Kopf- und Mittenteil (1, 2) und schlägt mit seinem Gestell gegen das Kopfteil (1).

Zur Bildung des Liegemöbels werden das Fußteil (3) und das Mittenteil (2) vom Kopfteil (1) abgezogen und dabei läuft das Mittenteil (2) mit seinen seitlichen Laufrollen (37) auf den Laufflächen (32) bis zu den Einlaufmulden (32a) und kippt darin ab und das Fußteil (3) läuft mit seiner C-Führungsschiene (35) von der Laufrolle (38) ab bis es mit dem Stopper (44) gegen die Laufrolle (38) stößt, wobei dann alle drei Bauteile (1, 2, 3) auseinandergezogen und gegeneinander arretiert sind.

## Patentansprüche

1. Umwandelbares Sitz-Liegemöbel mit einem mehrteiligen, ein Kopfteil (1), ein Mittenteil (2) und ein Fußteil (3) aufweisenden Untergestell und darauf angeordneten, eine Sitzfläche mit Rückenlehne (7) und eine Liegefläche (4-6) bildenden Polsterelementen, wobei zur Sitz-Liegemöbel-Umwandlung die drei Untergestellteile gegeneinander bewegbar sind, das Mittenteil (2) an dem stationären Kopfteil (1) und das Fußteil (3) an dem Mittenteil (2) begrenzt verschiebegeführt verbunden ist, und wobei das Mittenteil (2) und das Fußteil (3) miteinander und mit dem Kopfteil (1) begrenzt verschiebegeführt verbunden sind und dabei das Mittenteil (2) auf oder zwischen Seitenteilen (8, 30) des Kopfteiles (1) und in Seitenteilen (3a, 34) des Fußteiles (3) und das Fußteil (3) über das Mitten- und Kopfteil (1) zusammenschiebbar und auseinanderziehbar gelagert sind, **dadurch gekennzeichnet, daß** das Mittenteil (2) im ausgezogenen Zustand mit seinem am Fußteil (3) angeordnetem Ende auf dem Fußteil (3) abgestützt ist und mit seinem am Kopfteil (1) angeordnetem Ende auf dem Kopfteil und/oder im Bereich des Kopfteils auf dem Sitz-Liegemöbel abgestützt ist, so daß das Mittenteil im ausgezogenen Zustand vollständig von dem Kopfteil (1) und dem Fußteil (3) getragen ist.

2. Sitz-Liegemöbel nach Anspruch 1, **dadurch gekennzeichnet, daß**
- das Kopfteil (1) an seinen beiden Stirnseiten je ein Seitenteil (8) mit obenseitiger, in Kopfteiltiefe verlaufender Gleitkante (8a) und am Frontende je eine außenseitige Arretierungsrolle (9) aufweist,
- das Mittenteil (2) auf den beiden Seitenteil-Gleitkanten (8a) verschiebbar aufliegt und mit je einer stirnseitigen, in Mittenteiltiefe verlaufenden Seitenführungsleiste (10) das Seitenteil (8) außenseitig übergreift,
- die Seitenführungsleiste (10) am kopfteilseitigen Längenende einen beim Ausziehen und Einschieben mit der kopfteilseitigen Arretierungsrolle (9) zusammenwirkenden Hebe- und Rasthaken (11) aufweist,
- das Mittenteil (2) mit je einer seitlichen, am fußteilseitigen Längenende angeordneten Laufrolle (12) in innenseitigen Führungsnuten (13) des Fußteiles (3) verschiebegeführt läuft und
- die Führungsnuten (13) des Fußteiles (3) einen mit den Laufrollen (12) des Mittenteiles (2) zusammenwirkenden Auszugsbegrenzungsanschlag (14) und eine mit den kopfteilseitigen Arretierungsrollen (9) im eingeschobenen Sitzmöbelzustand zusammenwirkende Raste (15) haben.

3. Sitz-Liegemöbel nach Anspruch 1 oder 2, **dadurch gekennzeichnet, daß** das Mittenteil (2) als Lattenrostrahmen ausgebildet ist und mit seinen stirnseitigen Rahmenleisten (2b) auf den Seitenteil-Gleitkanten (8a) verschiebbar ist.

4. Sitz-Liegemöbel nach Anspruch 3, **dadurch gekennzeichnet, daß** die beiden Seitenführungsleisten (10) mit ihren an einem Leistenende vorgesehen Haken (11) über den Lattenrostrahmen (2) in Richtung Kopfteil (1) hinausragen und mit ihrem anderen Längenende gegenüber dem fußteilseitigen Ende des Lattenrostrahmens (2) zurückversetzt sind und dort am Lattenrostrahmen (2) jeweils eine seitliche Laufrolle (12) drehbar gelagert ist.

5. Sitz-Liegemöbel nach einem der Ansprüche 2 bis 4, **dadurch gekennzeichnet, daß** der Hebe- und Rasthaken (11) der beiden Seitenführungsleisten (10) einen nach unten gerichteten, in der ausgezogenen Stellung des Lattenrostrahmens (2) über und hinter die Arretierungsrolle (9) greifenden Hakensteg (11a) und eine schräg und/oder bogenförmig von unten nach oben zum Hakensteg (11a) unter Bildung einer Einlegemulde (11b) verlaufende Auflauffläche (11c) zum Heben und Absenken des Lattenrostrahmens (2) gegenüber dem Kopfteil (1) hat.

6. Sitz-Liegemöbel nach einem der Ansprüche 2 bis 5, **dadurch gekennzeichnet, daß** die beiden Arretierungsrollen (9) gegenüber den Seitenteil-Gleitkanten (8a) nach unten versetzt an ihrem Seitenteil (8) angeordnet sind.

7. Sitz-Liegemöbel nach einem der Ansprüche 2 bis 6, **dadurch gekennzeichnet, daß** der Auszugsbegrenzungsanschlag (14) in jeder Führungsnut (13) des Fußteiles (3) von einem in dem Lattenrostrahmen (2) benachbarten Nutende eingesetzten Stoppklotz und die Raste (15) von einem im anderen Nut-Endbereich unter der Nut (13) angeordneten Sperrkeil gebildet ist.

8. Sitz-Liegemöbel nach einem der Ansprüche 1 bis 7, **dadurch gekennzeichnet, daß** das Kopfteil (1) von einem Bettkasten mit höhenverschwenkbaren Lattenrostrahmen (18), fester aufrechter Rückenplatte (7) und mit/ohne Armteilbefestigungen (19) gebildet ist.

9. Sitz-Liegemöbel nach einem der Ansprüche 1 bis 7, **dadurch gekennzeichnet, daß** das Kopfteil (1) von einem von Füßen getragenen Kopfteilrahmen mit fester aufrechter Rückenplatte (7), beidendseitigen Seitenteilen (8) in Leistenform und mit/ohne Armteilbefestigungen (19) gebildet ist.

10. Sitz-Liegemöbel nach einem der Ansprüche 3 bis 9, **dadurch gekennzeichnet, daß** das Fußteil (3) von einem in der zum Sitzmöbel eingeschobenen Stellung den Lattenrostrahmen (2) und das Kopfteil (1) übergreifenden, kastenartigen Auszugswagen mit Lattenrostrahmen oder Polster-Auflageplatte (3b) und Seitenteilen (3a)mit/ohne seitliche, die Armteilbefestigungen (19) übergreifenden Armlehnenaussparungen (21) gebildet ist.

11. Sitz-Liegemöbel nach Anspruch 10, **dadurch gekennzeichnet, daß** die die Armlehnenaussparung (21) aufweisenden Seitenteile (3a) des Fußteiles (3) unter der Aussparung (21) auf der gesamten Seitenteiltiefe durch ein Metallprofil (22), wie U-Profil-, verstärkt sind.

12. Sitz-Liegemöbel nach einem der Ansprüche 1 bis 11, **dadurch gekennzeichnet, daß** dasselbe von mehrteiligen Füßen getragen ist und dabei am Kopfteil (1) oder den Armteilen (20) feststehende Standfüße (23, 24) und am ausziehbaren Fußteil (3) Rollenfüße (25, 26) angeordnet sind, wobei in der eingeschobenen Fußteilstellung die zusammenkommenden, hintereinander liegenden Rollen- und Standfüße (23, 25/24, 26) eine Fußeinheit bilden.

13. Sitz-Liegemöbel nach Anspruch 12, **dadurch gekennzeichnet, daß** in der zusammengeschobenen Sitzmöbelstellung die in Einschubrichtung vorderen Rollenfüße (25) des Fußteiles (3) neben oder vor den hinteren Standfüßen (23) und die hinteren Rollenfüße (26) des Fußteiles (3) vor oder neben den vorderen Standfüßen (24) des Kopfteiles (1) stehen und die vordere Stand-Rollenfuß-Einheit (24, 26) durch ein am Rollenfuß (26) vorgesehenes Blendprofil (27) front- und stirnseitig überdeckt ist.

14. Sitz-Liegemöbel nach einem der Ansprüche 1 bis 13, **dadurch gekennzeichnet, daß** das Kopfteil (1) und das Fußteil (3) jeweils von einem Gestell aus Vierkantrohren aus Metall und das Mittenteil (2) von einem Rahmen aus Vierkantrohren aus Metall gebildet sind.

15. Sitz-Liegemöbel nach Anspruch 14, **dadurch gekennzeichnet, daß**
- das gestellförmige Kopfteil (1) an seinen beiden Stirnseiten je eine bodenfrei, von einem kopfstehende Standfüße (31) bildenden U gebildete Seitenkonsole (30) mit zwei parallel übereinander liegenden Laufflächen (32, 33) für das Mitten- und Fußteil (2, 3) aufweist,
- das gestellförmige Fußteil (3) an seinen beiden Stirnseiten je eine von Rollenfüßen (25, 26) getragene, C-förmige und mit der C-Öffnung zum Kopfteil (1) zeigende Seitenkonsole (34) mit einer im Querschnitt C-förmigen Führungsschiene (35) besitzt,
- das rahmenförmige Mittenteil (2) an seinen beiden stirnseitigen Rahmenrohren (36) kopfteilseitig jeweils eine sich auf einer Lauffläche (32) der Kopfteil-Seitenkonsole (30) abstützende Laufrolle (37) und fußteilseitig jeweils eine in der Fußteil-Führungsschiene (35) laufende Laufrolle (38) hat, und
- die Lauffläche (32) für das Mittenteil (2) eine Einlaufmulde (32a) für die Mittenteil-Laufrolle (37) und die Lauffläche (33) für das Fußteil (3) einen Einrastschlitz (39) für eine Raste (40) des Fußteiles (3) als Verschiebebegrenzungen aufweisen.

16. Sitz-Liegemöbel nach Anspruch 15, **dadurch gekennzeichnet, daß** der obenliegende U-Steg (33) der Kopfteil-Seitenkonsole (30) die Lauffläche (33) für eine Seitenführungsrolle (41) des obenliegenden C-Schenkels (34a) der Fußteil-Seitenkonsole (34) und für eine Seitenführungsrolle (42) des Mittenteiles (2) bildet und unter diese Lauffläche (33) im Abstand ein die zweite Lauffläche (32) bildendes, zwischen den Standfüßen (31) befestigtes Konsolenrohr (32) für die Laufrolle (37) des Mittenteiles (2) liegt, und mittenteilseitig in dem obenliegenden U-Steg (33) der Einrastschlitz (39) für die unter der Führungsschiene (35) des Fußteiles (3) vorgesehene, keilförmige Raste (40) und mittenteilseitig in dem Konsolenrohr (32) eine nach unten gerichtete Abbiegung als Einlaufmulde (32a) für die Mittenteil-Laufrolle (37) vorgesehen sind, wobei das mit seiner Laufrolle (37) im ausgezogenen Zustand eingefahrene Mittenteil (2) kopfteilseitig nach unten abgesenkt ist und zwischen Kopfund Fußteil (1, 3) schräg liegt.

17. Sitz-Liegemöbel nach einem der Ansprüche 15 and 16, **dadurch gekennzeichnet, daß** an den Seitenkonsolen (30) des Kopfteiles (1) in den in Mittenteil-Einschieberichtung hinteren Eckbereichen je ein winkelförmiges Befestigungsteil (43) für eine Armteil- und Rückenplattenbefestigung festgelegt ist, welche gleichzeitig eine Einschiebebegrenzung für das Mittenteil (2) bildet, und daß in der C-förmigen Fußteil-Führungsschiene (35) im mittenteilseitigen Längenende ein Stopper (44) für die Laufrolle (38) des Mittenteiles (2) als Auszugsbegrenzung vorgesehen ist.

## Claims

1. A convertible sofa bed article of furniture comprising a multi-part support frame having a head part (1), a central part (2) and a foot part (3) and arranged thereon upholstery elements which form a seat surface with a backrest (7) and a couch surface (4-6) wherein for conversion of the sofa bed article of furniture the three support frame parts are movable relative to each other, the central part (2) is connected limitedly displaceably guided at the stationary head part (1) and the foot part (3) at the central part (2), and wherein the central part (2) and the foot part (3) are limitedly displaceably guidedly connected to each other and to the head part (1) and in that case the central part (2) is mounted on or between side parts (8, 30) of the head part (1) and in side parts (3a, 34) of the foot part (3) and the foot part (3) is mounted in such a way as to be capable of being pushed together and extended over the central and head part (1), **characterised in that** in the extended condition the central part (2) is supported with its end arranged at the foot part (3) on the foot part (3) and is supported with its end arranged at the head part (1) on the head part and/or in the region of the head part on the sofa bed article of furniture so that the central part in the extended condition is completely carried by the head part (1) and the foot part (3).

2. A sofa bed article of furniture according to claim 1 **characterised in that**
- at each of its two ends the head part (1) has a respective side part (8) with a sliding edge (8a) at its top side and which extends into the depth of the head part and at the front end it has a respective arresting roller (9) on its outward side,
- the central part (2) is carried displaceably on the two side part sliding edges (8a) and with a respective side guide bar (10) at its end, which extends into the depth of the central part, engages over the side part (8) on the outward side,
- the side guide bar (10) at the longitudinal end towards the head part has a lifting and retaining hook (11) which upon extension and retraction co-operates with the arresting roller (9) at the head part side,
- the central part (2) runs displaceably guidedly with a respective lateral roller (12) arranged at the longitudinal end towards the foot part in inward guide grooves (13) of the foot part (3), and
- the guide grooves (13) of the foot part (3) have an extension-limiting abutment which co-operates with the rollers (12) of the central part (2) and a retaining means (15) which co-operates with the arresting rollers (9) at the head part end in the retracted condition of the seat article of furniture.

3. A sofa bed article of furniture according to claim 1 or claim 2 **characterised in that** the central part (2) is in the form of a slat frame and is displaceable with its end frame bars (2b) on the side part sliding edges (8a).

4. A sofa bed article of furniture according to claim 3 **characterised in that** the two side guide bars (10) project with their hooks (11) provided at one bar end beyond the slat frame (2) in the direction of the head part (1) and with their other longitudinal end are set back with respect to the end towards the foot part of the slat frame (2) and there a respective lateral roller (12) is rotatably mounted on the slat frame (2).

5. A sofa bed article of furniture according to one of claims 2 to 4 **characterised in that** the lifting and retaining hook (11) of the two side guide bars (10) has a downwardly directed hook limb (11a) which in the extended condition of the slat frame (2) engages over and behind the arresting roller (9), and a run-on surface (11c) for lifting and lowering the slat frame (2) with respect to the head part (1), the run-on surface (11c) extending inclinedly and/or arcuately from below upwardly relative to the hook limb (11a), forming an insertion recess (11b).

6. A sofa bed article of furniture according to one of claims 2 to 5 **characterised in that** the two arresting rollers (9) are arranged on the side part (8) displaced downwardly with respect to the side part sliding edges (8a).

7. A sofa bed article of furniture according to one of claims 2 to 6 **characterised in that** the extension-limiting abutment (14) in each guide groove (13) of the foot part (3) is formed by a stop block inserted in the groove end adjacent to the slat frame (2) and the retaining means (15) is formed by a locking wedge arranged in the other groove end region under the groove (13).

8. A sofa bed article of furniture according to one of claims 1 to 7 **characterised in that** the head part (1) is formed by a bed box with slat frames (18) pivotable in respect of height, a fixed upright back panel (17) and with/without arm part fixings (19).

9. A sofa bed article of furniture according to one of claims 1 to 7 **characterised in that** the head part (1) is formed by a head part frame supported by legs with fixed upright back panel (7), side parts (8) at both ends in bar form and with/without arm part fixings (19).

10. A sofa bed article of furniture according to one of claims 3 to 9 **characterised in that** the foot part (3) is formed by a box-like extension trolley which in the position of being pushed in relative to the seat article of furniture engages over the slat frame (2) and the head part (1), the trolley having a slat frame or an upholstery support panel (3b) and side parts (3a) with/without lateral armrest recesses (21) which engage over the arm part fixings (19).

11. A sofa bed article of furniture according to claim 10 **characterised in that** the side parts (3a) of the foot part (3), which have the armrest recess (21), are reinforced under the recess (21) over the entire depth of the side part by a metal profile member (22) such as a U-shaped profile member.

12. A sofa bed article of furniture according to one of claims 1 to 11 **characterised in that** it is carried by multi-part legs and **in that** case arranged on the head part (1) or the arm parts (20) are stationary stand legs (23, 24) and arranged on the extendable foot part (3) are roller legs (25, 26), wherein in the pushed-in position of the foot part the roller and stand legs (23, 25/24, 26) which come together and which are disposed one behind the other form a leg unit.

13. A sofa bed article of furniture according to claim 12 **characterised in that** in the pushed-together position of the seat article of furniture the roller legs (25) of the foot part (3), which are at the front in the push-in direction, are disposed beside or in front of the rear stand legs (23) and the rear roller legs (26) of the foot part (3) are in front of or beside the front stand legs (24) of the head part (1) and the front stand-roller leg unit (24, 26) is covered at the front and end by a cover profile member (27) provided on the roller leg (26).

14. A sofa bed article of furniture according to one of claims 1 to 13 **characterised in that** the head part (1) and the foot part (3) are respectively formed by a support frame of square tubes of metal and the central part (2) is formed by a frame of square tubes of metal.

15. A sofa bed article of furniture according to claim 14 **characterised in that**
- the head part (1) in the form of a support frame, at each of its two ends, has a respective side bracket (30) which has no bottom and which is formed by a U forming inverted stand legs (31), the side bracket having two running surfaces (32, 33) which are disposed in parallel superposed relationship for the central and foot parts (2, 3),
- the foot part (3) in the form of a support frame, at each of its two ends, has a respective C-shaped side bracket (34) which is carried by roller legs (25, 26) and which faces with the C-shaped opening towards the head part (1), the side bracket (34) having a guide rail (35) of C-shaped cross-section,
- the central part (2) which is in the form of a frame, at each of its two end frame tubes (36), has at the head part side a respective roller (37) which is supported on a running surface (32) of the head part side bracket (30) and at the foot part side a respective roller (38) which runs in the foot part guide rail (35), and
- the running surface (32) for the central part (2) has a run-in recess (32a) for the central part roller (37) and the running surface (33) for the foot part (3) has a retaining engagement slot (39) for a retaining means (40) of the foot part (3) as displacement-limitation means.

16. A sofa bed article of furniture according to claim 15 **characterised in that** the upwardly disposed limb (33) of the U-shape of the head part side bracket (30) forms the running surface (33) for a side guide roller (41) of the upwardly disposed limb (34a) of the C-shape of the foot part side bracket (34) and for a side guide roller (42) of the central part (2) and disposed under said running surface (33) at a spacing is a bracket tube (32) for the roller (37) of the central part (2), which bracket tube (32) forms the second running surface (32) and is fixed between the stand legs (31), and provided at the central part side in the upwardly disposed limb (33) of the U-shape is the retaining engagement slot (39) for the wedge-shaped retaining means (40) disposed under the guide rail (35) of the foot part (3) and provided at the central part side in the bracket tube (32) is a downwardly directed bend portion as the run-in recess (32a) for the central part roller (37), wherein the central part (2) which is moved in with its roller (27) in the extended condition is lowered downwardly at the head part side and is disposed inclinedly between the head and the foot parts (1, 3).

17. A sofa bed article of furniture according to one of claims 15 and 16 **characterised in that** fixed to the side brackets (30) of the head part (1) in each of the corner regions which are the rear corner regions in the direction of insertion of the central part is a respective angular fixing part (43) for an arm part and back plate fixing, which at the same time forms a means for limiting the pushing-in movement for the central part (2) and that provided in the C-shaped foot part guide rail (35) in the longitudinal end towards the central part is a stopper (44) for the roller (38) of the central part (2) as an extension-limitation means.

## Revendications

1. Canapé transformable en lit avec un châssis à plusieurs pièces, comprenant une partie de tête (1), une partie centrale (2) et une partie de pied (3), et des éléments rembourrés qui sont disposés sur ledit châssis et forment une surface de siège avec un dossier (7) et une surface de couchage (4-6), pour la transformation du canapé en lit, les trois parties du châssis étant mobiles les unes par rapport aux autres, la partie centrale (2) étant reliée à la partie de tête stationnaire (1) et la partie de pied (3) à la partie centrale, à déplacement guidé, limité, et la partie centrale (2) et la partie de pied (3) étant reliées ensemble et à la partie de tête (1), et, ce faisant, la partie centrale (2) étant montée à coulissement, en extension et en rétraction, sur ou entre les pièces latérales (8, 30) de la partie de tête (1) et dans les pièces latérales (3a, 34) de la partie de pied (3) et la partie de pied (3) l'étant sur la partie centrale et la partie de tête,
**caractérisé en ce que**
la partie centrale (2), en position d'extension, repose sur la partie de pied (3) avec son extrémité disposée vers ladite partie de pied (3), et sur la partie de tête (1), avec son extrémité disposée vers ladite partie de tête (1) et / ou, dans la zone de la tête, sur le canapé-lit, de sorte que la partie centrale (2), en position d'extension, est complètement supportée par la partie de tête (1) et la partie de pied (3).

2. Canapé-lit selon la revendication 1,
**caractérisé en ce que**
- la partie de tête (1) présente, sur chacun de ses deux côtés étroits, une pièce latérale (8) avec un bord de coulissement (8a), situé sur le côté supérieur et s'engageant dans la profondeur de la partie de tête, et, à chaque extrémité frontale, un rouleau d'arrêt (9),
- la partie centrale (2) repose, sur les deux bords de coulissement (8a) des pièces latérales, sur lesquels elle peut être déplacée, et agrippe, de l'extérieur, chaque pièce latérale (8) avec une barre de guidage latérale (10), frontale qui s'engage dans la profondeur de la partie centrale,
- la barre de guidage latérale (10) présente à l'extrémité longitudinale, sur le côté dirigé vers la partie de tête, un crochet de levage et d'enclenchement (11) qui coopère, lors de l'extension et de la rétraction, avec le rouleau d'arrêt (9), disposé sur la partie de tête,
- la partie centrale (2) se déplace, à déplacement guidé, dans des rainures de guidage (13), pratiquées sur la face interne de la partie de pied (3), à l'aide d'un galet de roulement latéral (12), disposé à chacune des extrémités longitudinales orientées vers la partie de pied
et que
- les rainures de guidage (13) de la partie de pied (3) possèdent une butée de limitation de l'extension (14) qui coopère avec les galets de roulement (12) de la partie centrale (2), et une cale (15) qui coopère avec les rouleaux d'arrêt (9) de la partie de tête, quand le canapé-lit est en position rétractée.

3. Canapé-lit selon la revendication 1 ou 2,
**caractérisé en ce que**
la partie centrale (2) est conçue en tant que sommier à lattes et peut être déplacée, avec ses barres d'encadrement, sur les bords de coulissement (8a) des pièces latérales.

4. Canapé-lit selon la revendication 3,
**caractérisé en ce que**
les deux barres de guidage latérales (10) font saillie hors du sommier en lattes (2), en direction de la partie de tête (1), avec leurs crochets (11), prévus à l'une de leurs extrémités, et sont en retrait, avec leur autre extrémité longitudinale, par rapport à l'extrémité du sommier en lattes (2), située du côté de la partie de pied, et qu'un galet de roulement latéral (12) est monté, rotatif, à cet endroit, de chaque côté du sommier en lattes (2).

5. Canapé-lit selon l'une des revendications 2 à 4,
**caractérisé en ce que**
que le crochet de levage et d'enclenchement (11) des deux barres de guidage latérales (10) est pourvu d'une barrette crochue (11a) orientée vers le bas, qui, en position d'extension du sommier en lattes (2), agrippe le rouleau d'arrêt (9), par dessus et par derrière, et d'une surface de contact (11c) oblique et / ou arquée s'étendant du bas vers le haut, en direction de la barrette crochue (11a), en formant une cavité d'insertion (11b) pour le soulèvement et l'abaissement du sommier en lattes (2) par rapport à la partie de tête (1).

6. Canapé-lit selon l'une des revendications 2 à 5,
**caractérisé en ce que**
les deux rouleaux d'arrêt (9) sont décalés vers le bas par rapport aux bords de coulissement (8a) des parties latérales (8) sur lesquelles ils sont disposés.

7. Canapé-lit selon l'une des revendications 2 à 6,
**caractérisé en ce que**
la butée de limitation d'extension (14), prévue dans chaque rainure de guidage (13) de la partie de pied (3), consiste en un bloc d'arrêt placé dans l'extrémité de la rainure voisine du sommier en lattes (2) et que la cale (15) consiste en une coin de blocage qui est disposé sous la rainure (13), à l'autre extrémité de celle-ci.

8. Canapé-lit selon l'une des revendications 1 à 7,
**caractérisé en ce que**
la partie de tête (1) consiste en un coffre avec un sommier en lattes (18) pivotant dans le sens de la hauteur, une plaque arrière verticale, fixe (7) et avec / sans fixations d'accotoirs (19).

9. Canapé-lit selon l'une des revendications 1 à 7,
**caractérisé en ce que**
la partie de tête (1) est composée d'un cadre porté par des pieds, avec une plaque arrière, fixe (7), des pièces latérales (8) en forme de lattes, prévues sur les deux côté, et avec / sans fixations d'accotoirs (19).

10. Canapé-lit selon l'une des revendications 3 à 9,
**caractérisé en ce que**
la partie de pied (3) est formée par un chariot: coulissant, en forme de caisse qui, embrassant le sommier en lattes (2) et la partie de tête (1), en position de rétraction en siège, comprend un sommier en lattes ou une plaque support rembourrée (3b) et des pièces latérales (3a) avec / sans dégagements latéraux (21) qui agrippent les fixations d'accotoirs (19).

11. Canapé-lit selon la revendication 10,
**caractérisé en ce que**
les pièces latérales (3a) de la partie de pied (3), qui présentent les dégagements prévus pour les accotoirs (21), sont renforcées sous lesdits dégagements (21), sur toute la profondeur desdites pièces latérales, par un profilé métallique (22), tel qu'un profilé en U.

12. Canapé-lit selon l'une des revendications 1 à 11,
**caractérisé en ce que**
celui-ci est porté par des pieds composés de plusieurs pièces et ceci du fait que la partie de tête (1) ou les accotoirs (20) sont pourvus de pieds fixes (23, 24) et la partie de pied extractible (3) de pieds à roulettes (25, 26), lesdits pieds fixes et à roulettes (23, 25 / 24, 26), réunis, placés les uns derrière les autres, formant une unité quand la partie de pied est en position rétractée.

13. Canapé-lit selon la revendication 12,
**caractérisé en ce que**,
lorsque le canapé-lit est en position rétractée, les pieds à roulettes (25) de la partie de pied (3), situés en avant dans le sens de rétraction, se trouvent placés à côté ou devant les pieds fixes postérieurs (23) et les pieds à roulettes postérieurs (26) de la partie de pied (3), devant ou à coté des pieds fixes antérieurs (24) de la partie de tête (1), et l'unité antérieure, formée par les pieds fixes et à roulettes (24, 26) étant masquée, frontalement et latéralement, par un profilé de parement (27) qui équipe le pied à roulette (26).

14. Canapé-lit selon l'une des revendications 1 à 13,
**caractérisé en ce que**
la partie de tête (1) et la partie de pied (3) sont formées chacune par un châssis en tubes carrés en métal et la partie centrale (2) par un cadre en tubes carrés en métal.

15. Canapé-lit selon la revendication 14,
**caractérisé en ce que**
- la partie de tête (1) en forme de châssis présente, sur chacun de ses deux côtés étroits, une console latérale (30) sans fond qui consiste en un U formant des pieds fixes (31) et est pourvue de deux surface de coulissement (32, 33) disposées parallèlement l'une au-dessus de l'autre, pour la partie centrale et la partie de pied (2, 3),
- la partie de pied en forme de châssis (3) possède, sur chacun de ses deux côtés étroits une console latérale (34), portée par des pieds à roulettes (25, 26) et dont l'ouverture en C est orientée vers la pièce de tête (1), ladite console latérale présentant un rail de guidage (35) de section transversale en forme de C,
- la partie centrale en forme de cadre (2) est: pourvue, sur chacun de ses deux tubes d'encadrement (36), sur le côté orienté vers la partie de tête, d'un galet de roulement (37) qui prend appui sur la surface de coulissement: (32) de la console (30) équipant la partie de tête, et, sur le côté orienté vers la de pied, d'un galet de roulement (38) qui glisse dans le rail de guidage (35) équipant la partie de pied,
et
- la surface de coulissement (32) présente, pour la partie centrale (2), une cavité d'introduction (32a) pour le galet de roulement (37) de la partie centrale et que la surface de coulissement (33) présente, pour la partie de pied (3), une fente d'enclenchement (39) pour une cale (40) de la partie de pied (3), en tant. que limitations du déplacement.

16. Canapé-lit selon la revendication 15,
**caractérisé en ce que**
la pièce en U supérieure (33) de la console latérale (30) de la partie de tête forme la surface de coulissement (33) pour un galet de guidage latéral (41) de la branche supérieure du C (34a) de la console latérale (34) de la partie de pied et pour un galet de guidage latéral (42) de la partie centrale (2) et que, sous cette surface de coulissement (33), et que, sous cette surface de coulissement (33), à intervalle de celle-ci, un tube de console (32), formant la deuxième surface de coulissement, est fixé entre les pieds fixes (31), pour le galet de roulement (31) de la pièce centrale (2), et que, du côté orienté vers la partie centrale, la fente d'enclenchement (39) est prévue dans la branche supérieure (33) du U, pour la cale en forme de coin (40), prévue sous le rail de guidage (35) de la partie de pied (3), et du côté orienté vers la partie centrale, dans le tube (32) la console, un coude, dirigée vers le bas est prévue, en tant que cavité d'introduction (32a) pour le galet de roulement (37) de la partie centrale, la partie centrale (2), conduite par son galet de roulement (37) en position rétractée est abaissée du côté de la partie de tête et repose en pente, entre la partie de tête et la partie de pied (1, 3).

17. Canapé-lit selon l'une des revendications 15 et 16,
**caractérisé en ce que**
les consoles latérales (30) de la partie de tête (1), sont équipées chacune, dans les zones angulaires, postérieures dans le sens de rétraction de la pièce centrale, d'une pièce de fixation en forme de cornière (43) pour la fixation des plaques d'accotoirs et de dossier, laquelle limite simultanément la rétraction de la pièce centrale (2), et que, dans le rail de guidage (35) en forme de C de la pièce de pied, à l'extrémité longitudinal, orientée vers la partie centrale, une butée (44) est prévue pour le galet de roulement (38) de la partie centrale (2) comme dispositif de limitation de l'extension.
